# FASCICULE DE BREVET EUROPEEN

(11) **EP 0 064 214 B1**
(45) Date de publication et mention de la délivrance du brevet: **26.09.1984**
(21) Numéro de dépôt: 82103304.0
(22) Date de dépôt: 20.04.1982
(51) Int. Cl.: E02B 17/02

(54) **Dispositif de contrôle de charge sur les piles d'une plate-forme auto-élévatrice**
Vorrichtung zum Kontrollieren der Kräften auf den Stützbeinen einer selbsthebenden Plattform
Device controlling the load on the legs of a self-elevating platform

(30) Priorité: 23.04.1981 FR 8108095
(43) Date de publication de la demande: 10.11.1982
(73) Titulaire: ALSTHOM-ATLANTIQUE Société anonyme dite:, F-75784 Paris Cédex 16 (FR)
(72) Inventeur: Colin, Jean Paul, La Metairie Louisiane (US)
(74) Mandataire: Weinmiller, Jürgen

## Description

La présente invention concerne un dispositif de contrôle de charge d'une plate-forme auto-élévatrice, ladite plate-forme comprenant plusieurs équipages mobiles ayant des pignons moteurs s'engrenant sur des crémaillères solidaires des piles,
- lesdits équipages mobiles présentant chacun au moins une structure d'appui supérieure,
- les structures d'appui supérieures s'appuyant sur des palonniers solidaires de la plate-forme, lorsque les piles reposent sur le fond et que ladite plate-forme est élevée au-dessus de l'eau.

On sait que dans des plates-formes de ce type utilisées pour le forage en mer la tenue du sol sous les pieds des piles pose un problème. C'est pourquoi il est connu d'appliquer une charge élevée appelée précharge sur chacune des piles lors de l'installation de la plate-forme pour s'assurer que le sol résiste suffisamment.

La méthode la plus simple pour appliquer cette précharge consiste à relâcher l'effort sur certaines piles en relevant légèrement ces piles à l'aide des équipages mobiles, ce qui a pour effet de transférer la charge sur les autres piles.

Il est nécessaire dans ce cas de pouvoir mesurer la charge sur chacune des piles.

De même, au cours de l'exploitation il est utile de maintenir la même charge sur les diverses piles le réglage de charge pouvant, là encore, être réalisé en baissant les équipages mobiles de la pile trop chargée. Mais il est pour cela nécessaire de pouvoir mesurer en permanence la charge sur les diverses piles.

Il est connu du document FR-A312603 qui décrit la plate-forme de ce type de disposer entre les surfaces supérieures des équipages mobiles et les palonniers associés des vérins dont les corps sont solidaires desdits palonniers.

Dans cette plate-forme, les palonniers se trouvent fragilisés dans une partie où ils doivent travailler, et de plus, l'effort sur ces vérins est très important sous l'effet des déformations élastiques des palonniers et des tolérances à la construction et des jeux entre les piles et leurs guides.

Le dispositif de mesure de charge sur les piles d'une plate-forme auto-élévatrice selon l'invention ne présentant pas ces inconvénients est caractérisé en ce qu'il comporte, entre chaque structure d'appui supérieure et le palonnier associé, un coussin hydraulique logé dans des moyens de logement guidés par des moyens de guidage, les moyens de logement et les moyens de guidage étant solidaires les uns du palonnier, les autres de ladite structure d'appui supérieure et étant disposés de façon à permettre à la pile de prendre une position légèrement inclinée par rapport à la plate-forme, et en ce que les coussins hydrauliques associés à toutes les structures d'appui supérieures des équipages mobiles d'une pile sont reliés, d'une part, entre eux et,d'autre part, à des moyens sensibles à la pression du fluide à l'intérieur des coussins et affichant une grandeur représentative de la charge de la pile considérée.

Les coussins hydrauliques d'une même pile, leurs moyens de logement associés aux moyens de guidage, s'adaptent très facilement entre le mécanisme de levage et les palonniers sans nécessiter un grand aménagement des palonniers. De plus, ils donnent à cette jointure une fonction de rotule qui permet à la pile de prendre une légère inclinaison par rapport à la plate-forme.

Les moyens sensibles à la pression peuvent être un manomètre gradué en unités de charge.

Lorsque la quantité de fluide à l'intérieur du coussin est constante, la surface de contact coussin palonnier est pratiquement indépendante des variations de charge. Il s'ensuit que la charge varie quasi linéairement avec la pression, le manomètre peut alors être un manomètre classique avec des graduations linéaires.

Par contre, lorsque les coussins sont reliés à un accumulateur hydropneumatique, la charge ne varie plus linéairement avec la pression, mais cette courbe de variation est déterminable expérimentalement, car il faut soit convertir les résultats de pression en unités de charge, soit graduer le manomètre non linéairement en unités de charge, soit faire varier la grandeur détectée selon la courbe pression/charge pour continuer à pouvoir lire la charge sur un cadran gradué linéairement.

La présente invention sera mieux comprise à l'aide de la description qui va suivre, dans laquelle :
La figure 1 représente schématiquement une plate-forme du type barge avec ses piles permettant l'application d'un dispositif selon l'invention.
La figure 2 représente une pile de la plate-forme selon la figure 1 avec ses équipages mobiles.
La figure 3 représente une vue de côté d'un équipage mobile de la figure 2 avec un dispositif selon l'invention.
La figure 4 représente une échelle agrandie une coupe verticale des organes entourant un coussin hydraulique appartenant à l'équipage mobile de la figure 3.
La figure 5 représente une coupe horizontale des mêmes organes qui sont représentés sur la figure 4.
La figure 6 représente le schéma hydraulique du dispositif de contrôle selon l'invention.

Sur la figure 1, on a représenté schématiquement, en vue de dessus, une plate-forme du type barge.

La plate-forme 1 comporte quatre piles cylindriques 2 mobiles verticalement par rapport à la plate-forme.

De part et d'autre de chaque pile 2 est disposé un palonnier 3.

Sur la figure 2, on a représenté une pile avec ses deux équipages mobiles.

La pile 2 comporte deux crémaillères doubles 4 en T, solidaires de ladite pile, chaque crémaillère 4 étant associée avec un équipage mobile 5.

L'équipage mobile 5 est représenté vue de côté sur la figure 3.

Cet équipage mobile 5 comporte des pignons moteurs 6 coopérant avec chaque élément 7 de la crémaillère double 4.

Au sommet de l'équipage mobile 5 sont disposés deux coussins élastiques 8 en lamellé acier- caoutchouc terminés chacun par une structure supérieure d'appui 9.

L'équipage mobile 5 est muni à sa partie inférieure de deux surfaces d'appui inférieures 10 qui peuvent s'appuyer sur des patins 10' solidaires de la plate-forme 1.

Le palonnier 3 associé à chaque équipage mobile 5 a une forme de portique dont la base est solidaire de la plate-forme 1.

Entre chaque structure supérieure d'appui 9 et le palonnier 3 est disposé un coussin hydraulique 11. Il y a donc quatre coussins par pile.

L'environnement de ce coussin est représenté plus en détail à la figure 4 qui représente une coupe verticale IV-IV de la figure 5 et à la figure 5 qui représente une coupe horizontale V-V de la figure 4.

Le coussin 11 est disposé dans un boîtier de protection 12 solidaire de la structure supérieure d'appui 9. Des butées guides 13 solidaires du palonnier 3 encadrent avec un certain jeu les côtés du boîtier 12.

Le boîtier 12 comporte sur son fond une ouverture par laquelle passe une connexion hydraulique flexible 14 avec le coussin. Les coussins hydrauliques ne seront pas décrits eux-mêmes plus en détail, ils seront du type décrit notamment dans le documert FR-A 2 305 381.

Sur la figure 6 on a représenté les connexions hydrauliques du dispositif selon l'invention concernant une seule pile.

Les coussins 11 sont reliés deux à deux par une canalisation 15 pourvue de deux vannes 16, chacune associée à un coussin.

Les deux canalisations 15 reliant les coussins deux à deux sont réunies entre elles par une canalisation 17 munie de deux vannes 18, chacune associée à une paire de coussins 11.

La canalisation 17 est reliée par l'intermédiaire d'une vanne 19 à un manomètre 20, par l'intermédiaire d'une vanne 21 à une source de liquide sous pression (non représentée) et par l'intermédiaire d'une vanne 22 à un accumulateur hydropneumatique 23.

Le fonctionnement du dispositif selon l'invention est le suivant.

Lorsque la plate-forme a été amenée en flottant jusqu'à sa position de travail, on gonfle, si cela n'a pas été fait précédemment, les coussins 11 à une pression relativement faible (par exemple 10 bars, avec des coussins carrés de 1 m x 1 m).

On descend les piles en relâchant les pignons 6. Lorsque les pieds des piles ont touché le fond, on entraîne les pignons 6 en rotation, de façon à remonter les équipages mobiles 5. Dans un premier temps, du fait de l'élasticité des pièces 8 et 11 les structures d'appui décollent des patins 10', ce qui a pour effet d'élever la plate-forme 1 par rapport aux piles.

Lorsque la plate-forme a atteint une hauteur suffisante, on bloque les pignons en position.

On procède alors à la précharge de chaque pile en chargeant la pile considérée, par exemple, au double de sa charge normale en abaissant les équipages mobiles des autres piles. Le manomètre 20 peut être gradué en tonnes et permet de lire directement la charge.

Lorsque cette opération est terminée, on règle en position les équipages mobiles, de façon que la charge soit la même sur chaque pile.

Ce réglage est repris aussi souvent que les variations de charge sont détectées sur les manomètres.

Lorsque le dispositif comporte un accumulateur hydropneumatique 23, ce qui permet d'amortir les chocs sur chaque pile (la vanne 22 étant ouverte), on peut détecter avec le manomètre 20 une variation de pression qui peut être convertie en une variation de charge en ayant la courbe de variation pression charge qui dépend de l'accumulateur hydropneumatique et qui est établie expérimentalement. Bien évidemment, le cadran du manomètre peut être gradué directement en tonnes et on peut, si on désire que cette graduation soit linéaire, faire varier le signal détecté en fonction de la courbe pression charge ; on peut également transmettre et afficher la grandeur mesurée. On peut se servir de la vanne 19 en l'ouvrant plus ou moins pour arrêter les vibrations qui se répercutent sur le manomètre 20.

Lorsqu'on désire faire varier les caractéristiques de l'accumulateur 23 on ferme les vannes 18 et 19 et on ouvre les vannes 21 et 22 afin de pouvoir mettre la quantité de fluide désirée dans l'accumulateur.

Lors de la mesure les vannes 16 et 18 sont toujours ouvertes mais au cas où un coussin viendrait à fuire, on ferme la vanne 16 correspondante, le manomètre 20 indiquant alors, la pression moyenne des 3 coussins restant.

## Revendications

Dispositif de contrôle de charge sur les piles (2) d'une plate-forme (1) auto-élévatrice, ladite plate-forme (1) comprenant plusieurs équipages mobiles (5) ayant des pignons moteurs (6) s'engrenant sur des crémaillères (4) solidaires des piles (2), lesdits équipages mobiles (5) présentant chacun au moins une structure d'appui supérieure (9), les structures d'appui supérieures (9) s'appuyant sur des palonniers (3) solidaires de la plate-forme (1) lorsque les piles (2) reposent sur le fond et que ladite plate-forme (1) est élevée au-dessus de l'eau, caractérisé en ce qu'il comporte, entre chaque structure d'appui supérieure (9) et le palonnier (3) associé, un coussin hydraulique (11) logé dans des moyens de logement (12) guidés par des moyens de guidage (13), les moyens de logement (12) et les moyens de guidage (13) étant solidaires les uns du palonnier (3) les autres de ladite structure d'appui supérieure (9) et étant disposés de façon à permettre à la pile (2) de prendre une position légèrement inclinée par rapport à la plate-forme (1), et en ce que les coussins hydrauliques (11) associés à toutes les structures d'appui supérieures (9) des équipages mobiles (5) d'une pile (2) sont reliés, d'une part, entre eux et, d'autre part, à des moyens (20) sensibles à la pression du fluide à l'intérieur des coussins (11) et affichant une grandeur représentative de la charge de la pile (2) considérée.

## Claims

A device for measuring the load on piles of a self-raising platform (1), said platform (1) comprising a plurality of mobile units (5) with drive gears (6) which mesh with racks (4) integral with the piles (2), said mobile units (5) each having at least one upper support structure (9) bearing on beams (3) which are integral with the platform (1) when the piles (2) rest on the bottom and said platform (1) is raised above the water, characterized in that it includes, between each upper support structure (9) and the associated beam (3), a hydraulic cushion (11) inserted in housing means (12) guided by guide means (13), the housing means (12) and the guide means (13) being integral with the beam (3) and with said upper support structure (9) respectively and being disposed so as to allow the pile (2) to assume a slightly inclined position relative to the platform (1), and in that the hydraulic cushions (11) associated with all the upper support structures (9) of the moving units (5) of a pile are interconnected on the one hand and connected on the other hand to means (20) which are sensitive to the pressure of the fluid inside the cushions (11) and said means displaying a magnitude which is representative of the load on the pile (2) in question.

## Patentansprüche

Vorrichtung zur Kontrolle der auf die Stützen (2) einer selbsthebenden Plattform (1) einwirkenden Last, wobei die Plattform (1) mehrere bewegliche Einheiten (5) mit Antriebsrädern (6) aufweist, die in mit den Stützen (2) fest verbundene Zahnstangen (4) eingreifen, wobei die beweglichen Einheiten (5) je mindestens eine obere Stützstruktur (9) aufweisen, die sich auf mit der Plattform (1) fest verbundenen Trägern (3) abstützen, wenn die Stützen (2) auf dem Boden ruhen und die Plattform (1) aus dem Wasser gehoben ist, dadurch gekennzeichnet, daß sie zwischen jeder oberen Stützstruktur (9) und dem dazugehörigen Träger (3) ein hydraulisches Kissen (11) aufweist, das in von Führungsmitteln (13) geführten Lagermitteln (12) lagert, wobei die Lagermittel (12) und die Führungsmittel (13) mit dem Träger (3) bzw. der oberen Stützstruktur (9) fest verbunden und so angeordnet sind, daß sie es der Stütze (2) erlauben, eine in bezug auf die Plattform (1) leicht geneigte Position einzunehmen, und daß die allen oberen Stützstrukturen der mobilen Einheiten (5) einer Stütze (2) zugeordneten hydraulischen Kissen einerseits untereinander und andererseits mit Mitteln (20) verbunden sind, die auf den Druck des Fluids im Inneren der Kissen (11) ansprechen und eine für die Last der betroffenen Stütze (2) repräsentative Größe anzeigen.
